# EUROPÄISCHE PATENTSCHRIFT

(11) **EP 1 705 752 B1**
(45) Veröffentlichungstag und Bekanntmachung des Hinweises auf die Patenterteilung: **14.07.2010**
(21) Anmeldenummer: 06001372.9
(22) Anmeldetag: 24.01.2006
(51) Int. Cl.: H01R 13/187, H01R 43/16

(54) **Elektrische Steckverbinderbuchse**
Electrical connector socket
Douille de connecteur électrique

(30) Priorität: 26.03.2005 DE 102005013989
(43) Veröffentlichungstag der Anmeldung: 27.09.2006
(73) Patentinhaber: Amphenol-Tuchel Electronics GmbH, 74080 Heilbronn (DE)
(72) Erfinder: Langhoff, Wolfgang, 71229 Leonberg (DE)
(74) Vertreter: Schweiger, Johannes

(56) Entgegenhaltungen:
- EP-A- 1 473 803
- WO-A-98/43321
- US-A- 5 131 853
- US-A1- 2001 014 560
- US-A1- 2004 003 498
- US-B1- 6 261 134

## Beschreibung

Die Erfindung betrifft eine elektrische Steckverbinderbuchse, die als Radial-Kontakt-Buchse ausgestaltet ist und mehrere Längskontaktelemente zur Kontaktierung eines Steckers sowie eine die Längskontaktelemente umgebende Hülse aufweist. Weiterhin betrifft die Erfindung ein Verfahren zur Herstellung einer elektrischen Steckverbinderbuchse mit mehreren Längskontaktelementen zur Kontaktierung eines Steckers und mit einer die Längskontaktelemente umgebenden Hülse.

Die Druckschrift US 2002/0187686 A1 zeigt eine Buchse mit einem T-förmigen Anschluss sowie die Fertigung eines Lammellenkontaktes, bestehend aus einem Lammellenkäfig und einem gerollten Kontakthalter, die auf komplexe Art und Weise und unter Zuhilfenahme verschiedener Hilfsmittel in eine "Sanduhr-Form" verdreht werden.

Das US-Patent 4,657,335 beschreibt eine Buchse, die durch eine relativ-rotatorische Bewegung der Enden eines Lamellenkäfigs in einer Hülse gebildet wird. Zur Festlegung des Lamellenkäfigs in der Hülse werden an den jeweiligen Enden der Hülse Ringe übergestülpt.

US2004/003498 A1 zeigt ein Verfahren gemäß Oberbegriff des Anspruchs 10.

EP-A-1473803 zeigt eine elektrische Steckverbinderbuchse gemäß Oberbegriff des Anspruchs 1.

Aufgabe der vorliegenden Erfindung ist es, eine solche Steckverbinderbuchse einfacher und damit kostengünstiger zu fertigen, wobei gleichzeitig Übergangswiderstände zwischen verschiedenen Bauteilen weitestgehend vermieden werden sollen.

Grundidee der vorliegenden Erfindung ist es dabei, die Längskontaktelemente und die Hülse einteilig bzw. einstückig auszubilden. Die Aufgabe wird auch durch ein erfindungsgemäßes Verfahren zur Herstellung einer elektrischen Steckverbinderbuchse mit mehreren Längskontaktelementen zur Kontaktierung eines Steckers und mit einer die Längskontaktelemente umgebenden Hülse zur Kontaktierung eines steckerseitigen Leitungssatzes aus einem einteiligen leitfähigen Werkstück, insbesondere einem Blech gelöst.

Die erfindungsgemäße elektrische Steckverbinderbuchse wird insbesondere durch folgende Verfahrensschritte hergestellt:
- Ausstanzen einer Grundform und Ausstanzen der Längskontaktelemente, die sich über einen ersten Teilbereich der Grundform erstrecken,
- Falten der Grundform am Übergang des ersten Teilbereichs in einen zweiten Teilbereich,
- Aufrollen der gefalteten Grundform in eine im wesentlichen zylinderförmige Buchse, wobei der erste Teilbereich mit den Längskontaktelementen eine Innenseite der Buchse und der zweite Teilbereich eine Hülse der Buchse bildet,
- Herstellung einer ersten kraftschlüssigen Verbindung entweder an der Kontaktnaht des ersten Teilbereichs der aufgerollten Grundform oder an der Kontaktnaht des zweiten Teilbereichs der aufgerollten Grundform,
- Verschiebung des ersten Teilbereichs relativ zu dem zweiten Teilbereich in Rotationsrichtung,
- Herstellung einer zweiten kraftschlüssigen Verbindung an der noch offenen Kontaktnaht entweder des zweiten Teilbereichs oder des ersten Teilbereichs.

Die Verschiebung des ersten Teilbereichs relativ zu dem zweiten Teilbereich in Rotationsrichtung kann auch vor der Herstellung einer ersten kraftschlüssigen Verbindung entweder an der Kontaktnaht des ersten Teilbereichs der aufgerollten Grundform oder an der Kontaktnaht des zweiten Teilbereichs der aufgerollten Grundform erfolgen. Die Verschiebung kann durch Greifarme oder Spreizmittel erfolgen, die in Reibschluss mit dem ersten und/oder zweiten Teilbereich stehen und entgegengesetzt rotiert werden.

Durch das einteilige Konzept der vorliegenden Erfindung werden Trennstellen und daraus resultierende Übergangswiderstände an Kontaktstellen weitgehend vermieden. Zusammen mit den Längskontaktelementen, die für einen hohen Stromfluss mit minimalem Spannungsabfall sorgen, weisen erfindungsgemäße Steckverbinderbuchsen eine höhere Strombelastbarkeit mit minimalen Temperaturanstieg auf.

Weiterhin wird eine größtmögliche Kontaktfläche mit dem passenden Stecker sowie eine längere Lebensdauer durch einen geringeren Kontaktdruck und demzufolge geringeren Verschleiß ermöglicht. Auch eine Vielzahl von Steckzyklen führt überraschend zu einem geringeren Verschleiß im Vergleich zu herkömmlichen Lösungen, was durch eine Ausgestaltung der Erfindung, in der die Buchse mehrere, in hyperbolische Form verdrehte Längskontaktelemente aufweist.

Die Zuverlässigkeit bei Vibration und Stößen wird durch die erfindungsgemäße Buchse ebenfalls erhöht, was insbesondere im Automobilbereich auf Grund starker Vibrationen und sonstigen Umwelteinflüssen von Vorteil ist. Besonders kostengünstig kann eine entsprechende Buchse als Stanzbiegekonstruktion vorgesehen sein.

Sofern die Längskontaktelemente durch Ausstanzen von Zwischenräumen gebildet werden, ergibt dies eine besonders stabile Formschlüssigkeit zwischen den Längskontaktelementen.

In einer weiteren, vorteilhaften Ausgestaltung der Erfindung ist vorgesehen, dass die Längskontaktelemente sich im Wesentlichen über die gesamte Länge der Buchse parallel zueinander erstrecken und an jedem Ende der Längskontaktelemente orthogonal verlaufende, mit den Längskontaktelementen einteilige Stege vorgesehen sind, die die Längskontaktelemente verbinden.

In einer weiteren Ausgestaltung der Erfindung ist vorgesehen, dass einteilig mit der Hülse und den Längskontaktelementen ein Leitungssatzanschluss zur Kontaktierung des Leitungssatzes vorgesehen ist.

Dieser Leitungssatzanschluss kann auch eine Crimpgeometrie aufweisen und zudem durch eine Materialstärkung im Bereich des Leitungssatzanschlusses eine besondere Stabilität der Steckverbinderbuchse gewährleisten. Hierzu kann ein Stufenmaterial zur Realisierung der unterschiedlichen Materialstärken vorgesehen sein.

Als Alternative zu der Crimpgeometrie kann bei der erfindungsgemäßen Steckverbinderbuchse auch vorgesehen sein, dass der Leitungssatzanschluss aus mehreren Pins/Fortsätzen zur Festlegung der Buchse auf einer Platine besteht. Die Pins werden durch die Platine durchgesteckt und auf der Rückseite der Platine verlötet.

Der Verfahrensschritt der Verschiebung des ersten Teilbereichs relativ zu dem zweiten Teilbereich in Rotationsrichtung kann auch durch die Festlegung der am ersten oder zweiten Teilbereich abgebrachten Pins in dem zu kontaktierenden Bauteil erfolgen, indem der jeweils andere Teilbereich noch verschoben werden kann und anschließend an dem zu kontaktierenden Bauteil festgelegt wird. Dies ist beispielsweise nach Art eines Bajonettverschlusses denkbar. Auf diese Weise ist eine Montage der Buchse im Pick-and-Place-Verfahren möglich.

Weitere Ausgestaltungen der Erfindung ergeben sich aus den Patentansprüchen sowie den Figuren und der dazugehörigen Figurenbeschreibung, wobei die Figuren der Zeichnungen folgendes darstellen:
- Fig. 1:: eine perspektivische Ansicht der erfindungsgemäßen Steckverbinderbuchse;
- Fig. 2:: eine perspektivische Teilansicht der Unterseite der erfindungsgemäßen Steckverbinderbuchse mit Pins zum Einlöten in eine Platine;
- Fig. 3:: eine Ansicht der Steckverbinderbuchse nach dem Verfahrensschritt des Ausstanzens;
- Fig. 4:: eine Seitenansicht der erfindungsgemäßen Steckverbinderbuchse beim Verfahrensschritt des Faltens;
- Fig. 5a bis 5c:: verschiedene Ansichten der erfindungsgemäßen Steckverbinderbuchse beim Verfahrensschritt des Aufrollens.

Die Funktion und der Aufbau der erfindungsgemäßen elektrischen Steckverbinderbuchse 1 gemäß Fig. 1 wird durch die in Fig. 3, 4 und 5 gezeigten Herstellungsschritte am ehesten verständlich.

Eine in Fig. 3 gezeigte Grundform 1, aus der die elektrische Steckverbinderbuchse 1 gebildet wird, weist im Wesentlichen zwei Teilbereiche, nämlich einen ersten Teilbereich, aus dem die Längskontaktelemente 10 mit Zwischenräumen 11 und Stegen 12 entstehen und einen zweiten Teilbereich, aus dem die Hülse 20 gebildet wird. Die Längskontaktelemente 10 sind gleichmäßig und parallel über den rechteckigen, ersten Teilbereich verteilt und werden beim Ausstanzen der Grundform durch Ausstanzen der Zwischenräume 11 gebildet. Hierbei entstehen auch die Stege 12, die sich an Längskontaktelementenden 10e der Längskontaktelemente 10 anschließen und mit diesen einstückig ausgebildet sind. Das Metall, aus dem die Grundform ausgestanzt wird, kann aus einem Stufenmaterial bestehen, wodurch unterschiedliche Materialstärken in den unterschiedlichen Teilbereichen vorgesehen werden können.

In einem zweiten Schritt, der in Fig. 4 gezeigt ist, wird die Grundform 1 im Übergangsbereich zwischen dem ersten und zweiten Teilbereich zusammengefaltet, bis der erste und zweite Teilbereich in flächigem Kontakt an Kontaktflächen 10k, 20k der Längskontaktelemente 10 sowie der Hülse 20 stehen.

In einem nächsten Schritt wird die gefaltete Grundform in orthogonaler Richtung zu der Längserstreckung der Längskontaktelemente 10 in der durch einen Pfeil in Fig. 5a dargestellten Richtung gerollt, wobei die Längskontaktelemente 10 die Innenfläche 10i der Steckverbinderbuchse 1 bilden und eine Außenfläche 20a der Hülse 20 die äußere Oberfläche der Steckverbinderbuchse 1 darstellt.

Die Steckverbinderbuchse 1 wird so weit aufgerollt, bis seitliche Stirnflächen 10s1, 10s2 des ersten Teilbereichs sowie seitliche Stirnflächen 20s1, 20s2 des zweiten Teilbereichs 20 an einer Kontaktnaht zusammentreffen.

Im Anschluss daran wird entweder die Stirnfläche 20s1 mit der Stirnfläche 20s2 oder die Stirnfläche 10s2 mit der Stirnfläche 10s2 fixiert. Die Fixierung erfolgt durch eine kraftschlüssige Verbindung, beispielsweise Schweißen, Verstemmen oder jede andere dem Fachmann bekannter stoff - und/oder formschlüssige Verbindung (siehe Fig. 5b).

Im Anschluss hieran werden die Längskontaktelemente relativ-rotatorisch gegeneinander verdreht. Dabei bleibt jedoch die Seite mit dem Falz 15 fixiert und nur die gegenüberliegende Seite kann verdreht werden. Hierdurch entsteht eine hyperbolische Form der Längskontaktelemente, die einen Kontaktbereich bilden, wie es dem Fachmann bekannt ist.

Nach Verdrehen bis zu einem bestimmten Winkel werden die beiden noch offenen Stirnflächen 10s1 und 10s2 bzw. 20s1 und 20s2 an der Kontaktnaht kraftschlüssig verbunden. Die relativ-rotatorische Verdrehung kann insbesondere in einem Winkel von 45° (siehe Fig. 5c) vorteilhaft sein.

Auf diese Weise wird die in Fig. 1 dargestellte erfindungsgemäße elektrische Steckverbinderbuchse 1 gebildet, in die ein entsprechend ausgeformter Stecker (nicht gezeigt) gesteckt werden kann. Die Kontaktierung der anzuschließenden elektrischen Leitung bzw. des elektrischen Leitungssatzes kann auf verschiedene Art und Weise erfolgen. In Fig. 5a ist beispielsweise ein Crimp-Bereich gezeigt, der einstückig bzw. einteilig an dem ersten Teilbereich der Grundform angeformt ist und bereits beim Ausstanzen mit ausgestanzt wird. Hierdurch wird ein weiterer Übergangswiderstand vermieden.

Alternativ kann der Crimp-Bereich auch an dem zweiten Teilbereich angeformt sein. In Fig. 2 ist eine weitere Ausgestaltung alternativ zum Crimp-Bereich gezeigt, wobei hier Beinchen oder Pins 31 vorgesehen sind, die in eine Platine in entsprechende Durchgangsöffnungen gesteckt und auf der Rückseite verlötet werden können. Auch ein formschlüssiges Einfügen in Platinenbohrungen ist je nach Anwendungsfall ausführbar und von der Erfindung mit umfasst.

### Bezugszeichenliste

- 1: elektrische Steckverbinderbuchse
- 10: Längskontaktelemente
- 10e: Längskontaktelementende 10s1 10s2 Stirnflächen 20s1 20s2 10k Kontaktflächen
20k 10i Innenfläche (des ersten Teilbereichs) 11 Zwischenräume 12 Stege 15 Falz (zwischen erstem und zweiten Teilbereich) 20 Hülse 20a Außenfläche (des zweiten Teilbereichs) 30 Leitungssatzanschluss 31 Pin

## Patentansprüche

1. Elektrische Steckverbinderbuchse (1) zum Anschluß an einen Leitungssatz, die insbesondere als Radial-Kontakt-Buchse ausgestaltet ist, mit folgenden Merkmalen:
- mehrere Längskontaktelemente (10) zur Kontaktierung eines Steckers,
- eine die Längskontaktelemente (10) umgebende Hülse (20),
- ein Leitungssatzanschluss (30) ist an der Hülse (20)
angebracht,
**dadurch gekennzeichnet, dass**
die Längskontaktelemente (10) und die Hülse (20) einteilig mit einem sich über die gesamte Breite der Hülse (20) erstreckenden Falz (15) ausgebildet sind.

2. Elektrische Steckverbinderbuchse (1) nach Anspruch 1, **dadurch gekennzeichnet, dass** die Buchse (1) mehrere, in hyperbolische Form verdrehte Längskontaktelemente (10) aufweist.

3. Elektrische Steckverbinderbuchse (1) nach Anspruch 1 oder 2, **dadurch gekennzeichnet, dass** die Längskontaktelemente (10) und die Hülse (20) als Stanzbiegekonstruktion vorgesehen sind.

4. Elektrische Steckverbinderbuchse (1) nach einem der vorhergehenden Ansprüche, **dadurch gekennzeichnet, dass** die Längskontaktelemente (10) durch Ausstanzen von Zwischenräumen (11) gebildet sind.

5. Elektrische Steckverbinderbuchse (1) nach einem der vorhergehenden Ansprüche, **dadurch gekennzeichnet, dass** die Längskontaktelemente (10) sich im Wesentlichen über die gesamte Länge der Buchse (1) parallel zueinander erstrecken und an jedem Ende (10e) der Längskontaktelemente (10) orthogonal verlaufende, mit den Längskontaktelementen (10) einteilige Stege (12) vorgesehen sind, die die Längskontaktelemente (10) verbinden.

6. Elektrische Steckverbinderbuchse (1) nach einem der vorhergehenden Ansprüche, **dadurch gekennzeichnet, dass** einteilig mit der Hülse (20) und den Längskontaktelementen (10) ein Leitungssatzanschluss (30) zur Kontaktierung des Leitungssatzes vorgesehen ist.

7. Elektrische Steckverbinderbuchse (1) nach Anspruch 6, **dadurch gekennzeichnet, dass** der Leitungssatzanschluss (30) eine Crimpgeometrie aufweist.

8. Elektrische Steckverbinderbuchse (1) nach Anspruch 6 oder 7,
**dadurch gekennzeichnet, dass** der Leitungssatzanschluss (30) eine Materialstärkung aufweist.

9. Elektrische Steckverbinderbuchse (1) nach Anspruch 6, **dadurch gekennzeichnet, dass** der Leitungssatzanschluss (30) aus mehreren
Pins (30p) zur Festlegung der Buchse (1) auf einer Platine besteht.

10. Verfahren zur Herstellung einer elektrischen Steckverbinderbuchse mit mehreren Längskontaktelementen zur Kontaktierung eines Steckers und mit einer die Längskontaktelemente umgebenden Hülse aus einem einteiligen leitfähigen Werkstück, insbesondere einem Blech mit folgenden Verfahrensschritten:
- Ausstanzen einer Grundform und Ausstanzen der Längskontaktelemente, die sich über einen ersten Teilbereich der Grundform erstrecken, und anschließend daran
- Falten der Grundform am Übergang des ersten Teilbereichs in einen zweiten Teilbereich,
- Aufrollen der gefalteten Grundform in eine im wesentlichen zylinderförmige Buchse, wobei der erste Teilbereich mit den Längskontaktelementen eine Innenseite der Buchse und der zweite Teilbereich eine Hülse der Buchse bildet, **gekennzeichnet durch** einen sich über die gesamte Breite der Hülse erstreckenden Falz und **durch** folgende weitere Verfahrensabschnite:
- Herstellung einer ersten kraftschlüssigen Verbindung entweder an der Kontaktnaht des ersten Teilbereichs der aufgerollten Grundform oder an der Kontaktnaht des zweiten Teilbereichs der aufgerollten Grundform,
- Verschiebung des ersten Teilbereichs relativ zu dem zweiten Teilbereich in Rotationsrichtung,
- Herstellung einer zweiten kraftschlüssigen Verbindung an der noch offenen Kontaktnaht entweder des zweiten Teilbereichs oder des ersten Teilbereichs.

## Claims

1. Electrical connector socket (1) for connection to a cable assembly, which is configured in particular as a radial-contact socket with the following features:
- Several longitudinal contact elements (10) for contacting a plug,
- A sleeve (20) that encompasses the longitudinal contact elements (10),
- A cable assembly connection (30) is attached to the sleeve (20),
**characterized in that**
the longitudinal contact elements (10) and the sleeve (20) are designed integrally with a fold (15) that extends over the entire width of the sleeve (20).

2. Electrical connector socket (1) according to claim 1, wherein the socket (1) has several longitudinal contact elements (10) that are twisted in hyperbolic shape.

3. Electrical connector socket (1) according to claim 1 or 2, wherein the longitudinal contact elements (10) and the sleeve (20) are provided as a stamped, flexible design.

4. Electrical connector socket (1) according to one of the preceding claims, wherein the longitudinal contact elements (10) are formed by punching out intermediate spaces (11).

5. Electrical connector socket (1) according to one of the preceding claims, wherein the longitudinal contact elements (10) extend parallel to one another essentially over the entire length of the socket (1), and arms (12) that run orthogonally at each end (10e) of the longitudinal contact elements (10) and that are integral with the longitudinal contact elements (10) are provided that connect the longitudinal contact elements (10).

6. Electrical connector socket (1) according to one of the preceding claims, wherein a cable assembly connection (30) is provided integrally with the sleeve (20) and the longitudinal contact elements (10) for contacting the cable assembly.

7. Electrical connector socket (1) according to claim 6, wherein the cable assembly connection (30) has a crimp geometry.

8. Electrical connector socket (1) according to claim 6 or 7, wherein the cable assembly connection (30) has material reinforcement.

9. Electrical connector socket (1) according to claim 6, wherein the cable assembly connection (30) consists of several pins (30p) for securing the socket (1) to a board.

10. Method for the production of an electrical connector socket with several longitudinal contact elements for contacting a plug and with a sleeve that consists of an integral conductive workpiece that encompasses the longitudinal contact elements, in particular a sheet with the following process steps:
- Punching out a basic shape and punching out the longitudinal contact elements that extend over a first partial area of the basic shape, and right after that,
- Folding the basic shape at the transition of the first partial area into a second partial area,
- Rolling up the folded basic shape into an essentially cylindrical socket, whereby the first partial area with the longitudinal contact elements forms an inner surface of the socket and the second partial area forms a sleeve of the socket, **characterized by** a fold that extends over the entire width of the sleeve and by the following additional process steps:
- Production of a first frictional connection either to the contact seam of the first partial area of the rolled-up basic shape or to the contact seam of the second partial area of the rolled-up basic shape,
- Shift of the first partial area relative to the second partial area in rotational direction,
- Production of a second frictional connection to the still open contact seam either of the second partial area or the first partial area.

## Revendications

1. Douille électrique de connecteur à fiches (1) pour le raccordement à un ensemble de lignes, qui est conçue en particulier sous forme de douille de contact radial, présentant les caractéristiques suivantes :
- plusieurs éléments de contact longitudinal (10) pour la mise en contact d'une fiche,
- un manchon (20) entourant les éléments de contact longitudinal (10),
- un raccordement d'ensemble de lignes (30) est placé
sur le manchon (20),
**caractérisée en ce que**
les éléments de contact longitudinal (10) et le manchon (20) sont réalisés d'une seule pièce avec une feuillure (15) s'étendant sur toute la largeur du manchon (20).

2. Douille électrique de connecteur à fiches (1) selon la revendication 1, **caractérisée en ce que** la douille (1) présente plusieurs éléments de contact longitudinal (10) qui sont tordus dans une forme hyperbolique.

3. Douille électrique de connecteur à fiches (1) selon la revendication 1 ou 2, **caractérisée en ce que** les éléments de contact longitudinal (10) et le manchon (20) sont prévus comme construction découpée et pliée.

4. Douille électrique de connecteur à fiches (1) selon l'une quelconque des revendications précédentes, **caractérisée en ce que** les éléments de contact longitudinal (10) sont formés par le découpage d'espaces intermédiaires (11).

5. Douille électrique de connecteur à fiches (1) selon l'une quelconque des revendications précédentes, **caractérisée en ce que** les éléments de contact longitudinal (10) s'étendent parallèlement entre eux essentiellement sur l'ensemble de la longueur de la douille (1) et des nervures (12) formées d'une seule pièce avec les éléments de contact longitudinal (10) et agencées perpendiculairement sont prévues sur chaque extrémité (10e) des éléments de contact longitudinal (10), lesquelles nervures relient les éléments de contact longitudinal (10).

6. Douille électrique de connecteur à fiches (1) selon l'une quelconque des revendications précédentes, **caractérisée en ce qu'**un raccordement d'ensemble de lignes (30) est prévu d'une seule pièce avec la douille (20) et les éléments de contact longitudinal (10) pour la mise en contact de l'ensemble de lignes.

7. Douille électrique de connecteur à fiches (1) selon la revendication 6, **caractérisée en ce que** le raccordement d'ensemble de lignes (30) présente une géométrie de sertissage.

8. Douille électrique de connecteur à fiches (1) selon la revendication 6 ou 7, **caractérisée en ce que** le raccordement d'ensemble de lignes (30) présente un renforcement de matériau.

9. Douille électrique de connecteur à fiches (1) selon la revendication 6, **caractérisée en ce que** le raccordement d'ensemble de lignes (30) comprend plusieurs broches (30p) pour la fixation de la douille (1) sur une platine.

10. Procédé pour fabriquer une douille électrique de connecteur à fiches comprenant plusieurs éléments de contact longitudinal pour la mise en contact d'une fiche et un manchon entourant les éléments de contact longitudinal à base d'une pièce conductrice élément monobloc, en particulier une tôle avec les étapes de procédé suivantes :
- découpage d'une forme de base et découpage des éléments de contact longitudinal, qui s'étendent sur une première zone partielle de la forme de base, et immédiatement après
- pliage de la forme de base sur la transition de la première zone partielle en une seconde zone partielle,
- enroulement de la forme de base pliée en une douille sensiblement cylindrique, la première zone partielle formant avec les éléments de contact longitudinal un côté intérieur de la douille et la seconde zone partielle formant un manchon de la douille, **caractérisé par** une feuillure s'étendant sur l'ensemble de la largeur du manchon et par les autres étapes de procédé suivantes :
- établissement d'une première liaison par adhérence de forces soit sur la soudure de contact de la première zone partielle de la forme de base enroulée soit sur la soudure de contact de la seconde zone partielle de la forme de base enroulée,
- déplacement de la première zone partielle par rapport à la seconde zone partielle dans le sens de rotation,
- établissement d'une seconde liaison par adhérence de forces sur la soudure de contact encore ouverte soit de la seconde zone partielle soit de la première zone partielle.
